# EUROPÄISCHE PATENTSCHRIFT

(11) **EP 1 927 474 B1**
(45) Veröffentlichungstag und Bekanntmachung des Hinweises auf die Patenterteilung: **05.03.2014**
(21) Anmeldenummer: 07022475.3
(22) Anmeldetag: 20.11.2007
(51) Int. Cl.: B41F 27/12

(54) **Druckmachine mit einer Handhabungsvorrichtung**
Printing press with a handling device
Presse d'impression avec dispositif de manipulation

(30) Priorität: 22.11.2006 DE 102006054957
(43) Veröffentlichungstag der Anmeldung: 04.06.2008
(73) Patentinhaber: manroland web systems GmbH, 86153 Augsburg (DE)
(72) Erfinder: Stroh, Rudolf, 73105 Dümau (DE); Gsell, Thomas, 89407 Dillingen (DE)

(56) Entgegenhaltungen:
- WO-A1-2005/110754
- DE-A1- 10 338 374
- DE-A1-102004 052 021

## Beschreibung

Die Erfindung betrifft eine Handhabungsvorrichtung einer Druckmaschine gemäß dem Oberbegriff des Anspruchs 1.

Aus der DE 10 2004 052 021 A1 ist eine als Druckformmanipulator ausgebildete Handhabungsvorrichtung einer Druckmaschine bekannt, die der Handhabung von Druckplatten bei einem automatisierten Druckplattenwechsel an einer Druckeinheit einer Druckmaschine dient. Der dort offenbarte Druckformmanipulator umfasst einen Manipulatorarm, wobei an einem Ende des Manipulatorarms ein Manipulator-kopf gelenkig gelagert ist. Der Manipulatorkopf weist ein Halteorgan für Druckplatten auf. An dem Ende des Manipulatorarms, welches dem Ende gegenüberliegt, an welchem der Manipulatorkopf gelenkig gelagert ist, ist der Manipulatorarm des Druckformmanipulators in einer Führung eines Gestells einer Druckeinheit verschiebbar gelagert, so dass der gesamte Manipulatorarm in vertikaler Richtung auf- und abbewegt werden kann. Diesem Ende des Manipulatorarms ist weiterhin ein Gelenk zugeordnet, so dass derselbe weiterhin verschwenkt werden kann. Weiterhin sind aus dem Stand der Technik die Schriften DE 103 38374 A1 und WO 2005/110754 A1 bekannt.

Hiervon ausgehend liegt der vorliegenden Erfindung das Problem zugrunde, eine neuartige Handhabungsvorrichtung einer Druckmaschine zu schaffen.

Dieses Problem wird durch eine Handhabungsvorrichtung gemäß Anspruch 1 gelöst. Erfindungsgemäß ist der Manipulatorarm mehrteilig aus mehreren Segmenten ausgebildet, wobei an jedem Ende eines jeden Segmentes eine Schwenkachse ausgebildet ist, um die zumindest das jeweilige Segment schwenkbar ist, und wobei jeder Schwenkachse ein separater Antrieb zur Bereitstellung der jeweiligen Schwenkbewegung zugeordnet ist.

Die erfindungsgemäße Handhabungsvorrichtung verfügt über einen mehrteilig ausgeführten Manipulatorarm, wobei an jedem Ende eines jeden Segments des Manipulatorarms eine Schwenkachse ausgebildet ist. Jeder Schwenkachse ist ein separater Antrieb zugeordnet. Die erfindungsgemäße Handhabungsvorrichtung kann gegenüber der aus dem Stand der Technik bekannten Handhabungsvorrichtung bei verringertem Platzbedarf flexibler verlagert bzw. verschwenkt werden.

Vorzugsweise weist der Manipulatorarm ein erstes Segment zur Anbindung desselben an ein Gestell bzw. an eine Wand der Druckmaschine, ein zweites Segment zur Anbindung des Manipulatorkopfs an den Manipulatorarm und mindestens ein drittes Segment, über welches das erste Segment und das zweite Segment miteinander verbunden sind, auf. Das Ende des ersten Segments, welches der Anbindung des Manipulatorarms an das Gestell bzw. an die Wand dient, ist insbesondere ortsfest ausgeführt.

An dem Ende des ersten Segments, über welches der Manipulatorarm an das Gestell bzw. die Wand der Druckmaschine angebunden ist, sowie an dem Ende des zweiten Segments, über welches der Manipulatorkopf an den Manipulatorarm angebunden ist, sowie an den Enden der Segmente, an denen das erste Segment und das zweite Segment mit einem dritten Segment und gegebenenfalls dritte Segmente untereinander verbunden sind, ist jeweils eine Schwenkachse ausgebildet, wobei jeder dieser Schwenkachsen jeweils ein Antrieb zugeordnet ist.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung einer Druckeinheit einer Rollendruckmaschine zusammen mit einer erfindungsgemäßen Handhabungsvorrichtung;
- Fig. 2:: eine erfindungsgemäße Handhabungsvorrichtung einer Druckmaschine in perspektivischer Ansicht;
- Fig. 3:: die Handhabungsvorrichtung der Fig. 2 in Seitenansicht;
- Fig. 4:: die Handhabungsvorrichtung der Fig. 2 in Vorderansicht; und
- Fig. 5:: ein Detail der Handhabungsvorrichtung der Fig. 2 bis 4.

Fig. 1 zeigt eine schematisierte Darstellung einer erfindungsgemäßen Handhabungsvorrichtung 10 einer Druckmaschine zusammen mit einer als Satellitendruckeinheit ausgebildeten Druckeinheit 11 einer Rollenrotationsdruckmaschine. Die Satellitendruckeinheit der Fig. 1 verfügt über vier Druckwerke 12, wobei von jedem Druckwerk 12 ausschließlich Formzylinder 13 sowie Übertragungszylinder 14 dargestellt sind. Sämtliche Übertragungszylinder 14 der Druckwerke 12 rollen auf einem Satellitenzylinder 15 ab.

Im gezeigten Ausführungsbeispiel dient die erfindungsgemäße Handhabungsvorrichtung 10 der Handhabung von Druckplatten 16 bei einem automatischen bzw. automatisierten Druckplattenwechsel an den Druckwerken 12 der Druckeinheit 11. Fig. 1 stellt die Handhabungsvorrichtung 10 in insgesamt vier unterschiedlichen Positionen dar, um zu zeigen, dass dieselbe flexibel im Raum verlagert werden kann. In zwei dargestellten Positionen nimmt die Handhabungsvorrichtung 10 an einer Bahnführungswand 17 bereitgehaltene Druckplatten 16 auf. In den beiden anderen dargestellten Positionen hingegen gibt die Handhabungsvorrichtung 10 Druckplatten 16 an Formzylinder 13 von Druckwerken 12 ab.

Fig. 2 bis 4 zeigen die erfindungsgemäße Handhabungsvorrichtung 10 in größerem Detail. So umfasst die Handhabungsvorrichtung 10 einen Manipulatorarm 18 und einen Manipulatorkopf 19, wobei der Manipulatorkopf 19 ein Handhabungsorgan 28 aufweist.

Der Manipulatorarm 18 ist erfindungsgemäß mehrteilig aus mehreren Segmenten ausgebildet, wobei im gezeigten Ausführungsbeispiel der Manipulatorarm 18 drei Segmente 20, 21 und 22 umfasst. Ein erstes Segment 20 dient der Anbindung des Manipulatorarms 18 an ein Gestell bzw. eine Wand der Druckmaschine, ein zweites Segment 22 dient hingegen der Anbindung des Manipulatorkopfs 19 an den Manipulatorarm 18. Ein drittes Segment 21 dient der Verbindung des ersten Segments 20 mit dem zweiten Segment 22, wobei im Unterschied zum gezeigten Ausführungsbeispiel auch mehrere dritte Segmente zwischen dem ersten Segment 20 und dem zweiten Segment 22 angeordnet sein können.

An jedem Ende der Segmente 20, 21 und 22 ist eine Schwenkachse ausgebildet. So ist an dem Ende des ersten Segments 20, über welches der Manipulatorarm 18 an das Gestell bzw. die Wand der Druckmaschine angebunden ist, eine erste Schwenkachse 23 ausgebildet. Eine zweite Schwenkachse 24 ist an dem Ende des zweiten Segments 23 ausgebildet, welches der Anbindung des Manipulatorkopfs 19 an den Manipulatorarm 18 dient. Weitere Schwenkachsen 25 und 26 sind an den Enden der Segmente 20, 21 und 22 ausgebildet, an denen das erste Segment 20 mit dem dritten Segment 21 sowie das zweite Segment 22 mit dem dritten Segment 21 verbunden ist. Die Schenkachse 23, die der Anbindung des Manipulatorarms 18 an das Gestell bzw. die Wand der Druckmaschine dient, ist vorzugsweise ortsfest ausgeführt.

Jeder Schwenkachse 23, 24, 25 und 26 ist ein separater Antrieb 27 zugeordnet, um die Schwenkbewegung der Segmente 20, 21 und 22 relativ zueinander bzw. die Schwenkbewegung des Manipulatorkopfs 19 relativ zum zweiten Segment 22 des Manipulatorarms 18 bzw. die Schwenkbewegung des ersten Segments 20 des Manipulatorarms 18 relativ zum Gestell bzw. zur Wand der Druckmaschine zu gewährleisten. Bei den Antrieben 27 handelt es sich um elektromotorische Antriebe. Über die Antriebe 27 kann jedes Segment 20, 21 und 22 des Manipulatorarms 18 sowie der Manipulatorkopf 19 individuell verschwenkt werden.

Im gezeigten Ausführungsbeispiel wird jedes Segment 20, 21 und 22 des Manipulatorarms 18 von zwei parallel zueinander verlaufenden Streben 29 gebildet. Jedem Ende einer Strebe 29 und damit jedem Ende eines Segments 20, 21 und 22 ist eine Schwenkachse zugeordnet.

Im gezeigten Ausführungsbeispiel ist das Handhabungsorgan 28 als eine mehrere Saugdüsen 30 aufweisende Saugeinrichtung ausgebildet. Es sei an dieser Stelle darauf hingewiesen, dass das Handhabungsorgan 28 auswechselbar ausgebildet sein kann, um so z. B. eine Saugeinrichtung zur Handhabung von Druckplatten durch eine Gummituchwascheinrichtung oder ein sonstiges Handhabungsorgan zu ersetzen. Das Handhabungsorgan 28, welches im gezeigten Ausführungsbeispiel als Saugeinrichtung ausgebildet ist, erstreckt sich über die gesamte axiale Erstreckung der Formzylinder 13 der Druckwerke 12 der Druckeinheit 11.

Wie bereits ausgeführt, ist im gezeigten Ausführungsbeispiel das Handhabungsorgan 28 als Saugeinrichtung ausgebildet, die mehrere Saugdüsen 30 aufweist. Je zwei Saugdüsen 30 dienen dabei der Handhabung einer Druckplatte 16, so dass mit der in Fig. 2 bis 4 gezeigten Saugeinrichtung insgesamt vier Druckplatten gehandhabt werden können. Es sei darauf hingewiesen, dass die Anzahl der vorhandenen Saugdüsen rein exemplarisch ist und von der Anzahl der je Formzylinder handzuhabenden Druckplatten abhängt.

Fig. 5 zeigt einen Ausschnitt aus dem als Saugeinrichtung ausgebildeten Handhabungsorgan 28 des Manipulatorkopfs 19 im Bereich von zwei Saugdüsen 30. Die beiden Saugdüsen 30 sind an einem als Platte ausgebildeten Tragelement 31 befestigt, wobei das Tragelement 31 und damit die beiden Saugdüsen 30 im Handhabungsorgan 28 schwimmend gelagert sind. So zeigt Fig. 5 insgesamt vier Kugelrollen 32, wobei zwei Kugelrollen 32 mit einer oberen Seite des Tragelements 31 und zwei Kugelrollen 32 mit einer unteren Seite des Tragelements 31 zusammenwirken.

Die mit der Unterseite des Tragelements 31 zusammenwirkenden Kugelrollen 32 sind an einer Traverse 33 des Handhabungsorgans 28 befestigt, die mit der Oberseite des Tragelements 31 zusammenwirkenden Kugelrollen 32 sind hingegen an einer Tragplatte 34 befestigt.

Mit den Kugelrollen 32 wirken Fixierbolzen 35 einer Fixiereinrichtung zusammen, die in Richtung der Pfeile 36 axial verschiebbar sind. Die Fixierbolzen 35 durchdringen das Tragelement 31 sowie die Traverse 33 und sind in der Traverse 33 zugeordneten Führungselementen 37 geführt. In der Darstellung der Fig. 5 geben die Fixierbolzen 35 die schwimmende Lagerung der beiden Saugdüsen 30 frei, so dass demnach das Tragelement 31 zusammen mit den Saugdüsen 30 in gewissem Umfang kippbar ist. Zur Fixierung des Tragelements 31 und damit zur Blockierung der schwimmenden Lagerung der Saugdüsen 30 werden die Fixierbolzen 35 gegenüber der in Fig. 5 dargestellten Position nach unten bewegt, so dass den Fixierbolzen 35 zugeordnete Phasen 38 in entsprechende Phasen des Tragelements 31 eingreifen. Dann, wenn Druckplatten 16 aufgenommen und transportiert werden sollen, blockieren die Fixierbolzen 35 die schwimmende Lagerung des Tragelements 31 und damit der Saugdüsen 30. Sollen hingegen Druckplatten an einen Formzylinder 13 übergeben und in einen Spannkanal des Formzylinders eingefädelt werden, so geben hingegen die Fixierbolzen 35 die schwimmende Lagerung des Tragelements 31 und damit der Saugdüsen 30 frei.

Um das Einfädeln der Druckplatten in den Spannkanal eines Formzylinders zu unterstützen, kann dem gesamten Handhabungsorgan 28 eine nicht-dargestellte Vibrationseinrichtung zugeordnet sein, um dieselbe in Vibrationen zu versetzen.

Anstelle einzelner Saugdüsen kann das als Saugeinrichtung ausgebildete Handhabungsorgan 28 auch als durchgehender Saugbalken ausgeführt sein. Ein Unterdruck im Bereich der Saugdüsen wird über Druckluftelemente 39 bereitgestellt.

### Bezugszeichenliste

- 10: Handhabungsvorrichtung
- 11: Druckeinheit
- 12: Druckwerk
- 13: Formzylinder
- 14: Übertagungszylinder
- 15: Satellitenzylinder
- 16: Druckplatte
- 17: Bahnführungswand
- 18: Manipulatorarm
- 19: Manipulatorkopf
- 20: Segment
- 21: Segment
- 22: Segment
- 23: Schwenkachse
- 24: Schwenkachse
- 25: Schwenkachse
- 26: Schwenkachse
- 27: Antrieb
- 28: Handhabungsorgan
- 29: Strebe
- 30: Saugdüse
- 31: Tragelement
- 32: Kugelrollen
- 33: Traverse
- 34: Tragplatte
- 35: Fixierbolzen
- 36: Pfeil
- 37: Führungselement
- 38: Phase
- 39: Druckluftelement

## Patentansprüche

1. Druckmaschine mit einer Handhabungsvorrichtung (10), insbesondere zur Handhabung von Druckplatten (16) bei einem automatisierten Druckplattenwechsel an einer Druckeinheit (11), umfassend einer Anzahl von Druckwerken (12) mit Form- (13) und Obertragungszylindern (14), der Druckmaschine, mit einem Manipulatorarm (18), wobei einem Ende des Manipulatorarms (18) ein Manipulatorkopf (19) zugeordnet ist, der ein Handhabungsorgan (28), insbesondere ein Halteorgan für Druckplatten (16), aufweist, **dadurch gekennzeichnet, dass** der Manipulatorarm (18) mehrteilig aus mehreren Segmenten (20, 21, 22) ausgebildet ist, wobei an jedem Ende eines jeden Segmentes (20, 21, 22) eine Schwenkachse (23, 24, 25, 26) ausgebildet ist, um die zumindest das jeweilige Segment (20, 21, 22) schwenkbar ist, und wobei jeder Schwenkachse (23, 24, 25, 26) ein separater Antrieb (27) zur Bereitstellung der jeweiligen Schwenkbewegung zugeordnet ist und wobei die Schwenkachsen (23. 24. 25. 26) parallel zu den Drehachsen der Form- (13) und Übertragungszylindern (14) angeordnet sind.

2. Druckmaschine mit einer Handhabungsvorrichtung (10) nach Anspruch 1, **dadurch gekennzeichnet, dass** der Manipulatorarm (18) ein erstes Segment (20) zur Anbindung desselben an ein Gestell bzw. an eine Wand der Druckmaschine und ein zweites Segment (22) zur Anbindung des Manipulatorkopfs (19) an denselben aufweist.

3. Druckmaschine mit einer Handhabungsvorrichtung (10) nach Anspruch 2, **dadurch gekennzeichnet, dass** sowohl an dem Ende des ersten Segments (20), über welches der Manipulatorarm (18) an das Gestell bzw. die Wand der Druckmaschine angebunden ist, als auch an dem Ende des zweiten Segments (22), über welches der Manipulatorkopf (19) an den Manipulatorarm (18) angebunden ist, jeweils eine Schwenkachse (23, 24) ausgebildet ist, wobei jeder dieser Schwenkachsen jeweils ein Antrieb (27) zugeordnet ist.

4. Druckmaschine mit einer Handhabungsvorrichtung (10) nach Anspruch 3, **dadurch gekennzeichnet, dass** das Ende des ersten Segments (20), welches der Anbindung des Manipulatorarms (18) an das Gestell bzw. an die Wand dient, ortsfest ausgeführt ist.

5. Druckmaschine mit einer Handhabungsvorrichtung (10) nach einem oder mehreren der Ansprüche 2 bis 4, **dadurch gekennzeichnet, dass** zwischen das erste Segment (20) und das zweite Segment (22) mindestens ein drittes Segment (21) geschaltet ist, über die das erste Segment (20) und das zweite Segment (22) miteinander verbunden sind.

6. Druckmaschine mit einer Handhabungsvorrichtung (10) nach Anspruch 5, **dadurch gekennzeichnet, dass** an den Enden der Segmente, an denen das erste Segment (20) und das zweite Segment (22) mit einem dritten Segment (21) und gegebenenfalls dritte Segmente (21) untereinander verbunden sind, jeweils eine Schwenkachse (25, 26) ausgebildet ist, der jeweils ein Antrieb (27) zugeordnet ist.

7. Druckmaschine mit einer Handhabungsvorrichtung (10) nach einem oder mehreren der Ansprüche 1 bis 6, **dadurch gekennzeichnet, dass** das Handhabungsorgan (28) als eine mehrere Saugdüsen (30) aufweisende Saugeinrichtung zur Handhabung von Druckplatten (16) ausgebildet ist, wobei je handzuhabender Druckplatte (16) je zwei Saugdüsen (30) vorhanden sind, die an einem gemeinsamen Tragelement (34) derart schwimmend gelagert sind, dass bei Aufnahme und Transport einer Druckplatte (16) eine Fixiereinrichtung (35) die schwimmende Lagerung der jeweiligen Saugdüsen (30) blockiert und bei Abgabe einer Druckplatte (16) die Fixiereinrichtung (35) die schwimmende Lagerung der jeweiligen Saugdüsen (30) freigibt.

8. Druckmaschine mit einer Handhabungsvorrichtung (10) nach einem oder mehreren der Ansprüche 1 bis 7, **dadurch gekennzeichnet, dass** das Handhabungsorgan (28) auswechselbar ist.

9. Druckmaschine mit einer Handhabungsvorrichtung (10) nach einem oder mehreren der Ansprüche 1 bis 8, **dadurch gekennzeichnet, dass** dem Handhabungsorgan (28) eine Vibrationseinrichtung zugeordnet ist.

10. Druckmaschine mit einer Handhabungsvorrichtung (10) nach einem oder mehreren der Ansprüche 1 bis 9, **dadurch gekennzeichnet, dass** sich das Handhabungsorgan (28) über die gesamte axiale Erstreckung von Formzylindern (13) einer Druckeinheit (11) der Druckmaschine erstreckt.

## Claims

1. A printing press with a handling device (10), in particular for the handling of printing plates (16) during an automated printing plate change on a printing unit (11), comprising a number of printing couples (12) with forme (13) and transfer cylinders (14) of the printing press, with a manipulator arm (18), wherein a manipulator head (19) is assigned to an end of the manipulator arm (18), which manipulator head (19) comprises a handling element (28), in particular a holding element for printing plates (16), **characterized in that** the manipulator arm (18) is formed of multiple parts of a plurality of segments (20, 21, 22), wherein on each end of each segment (20, 21, 22) a pivot axis (23, 24, 25, 26) is formed about which at least the respective segment (20, 21, 22) is pivotable, and wherein each pivot axis (23, 24, 25, 26) is assigned a separate drive (27) for providing the respective pivot movement and wherein the pivot axes (23, 24, 25, 26) are arranged parallel to the rotary axes of the forme (13) and transfer cylinders (14).

2. The printing press with a handling device (10) according to Claim 1, **characterized in that** the manipulator arm (18) comprises a first segment (20) for connecting said segment (20) to a stand or to a wall of the printing press and a second segment (22) for connecting the manipulator head (19) to the same.

3. The printing press with a handling device (10) according to Claim 2, **characterized in that** both on the end of the first segment (20), via which the manipulator arm (18) is connected to the stand or wall of the printing press, and on the end of the second segment (22), via which the manipulator head (19) is connected to the manipulator arm (18), a pivot axis (23, 24) each is formed, wherein each of these pivot axes is assigned a drive each (27).

4. The printing press with a handling device (10) according to Claim 3, **characterized in that** the end of the first segment (20), which serves for connecting the manipulator arm (18) to the stand or to the wall, is embodied locationally fixed.

5. The printing press with a handling device (10) according to any one or a plurality of the Claims 2 to 4, **characterized in that** between the first segment (20) and the second segment (22) at least one third segment (21) is connected, via which the first segment (20) and the second segment (22) are connected to one another.

6. The printing press with a handling device (10) according to Claim 5, **characterized in that** on the ends of the segments, on which the first segment (20) and the second segment (22) are connected to a third segment (21) and if appropriate third segments (21) to one another, a pivot axis (25, 26) each is formed, each of which is assigned a drive (27).

7. The printing press with a handling device (10) according to any one or a plurality of the Claims 1 to 6, **characterized in that** the handling element (28) is formed as a suction device comprising a plurality of suction nozzles (30) for handling printing plates (16), wherein for each printing plate (16) to be handled two suction nozzles (30) each are present, which are floatingly mounted on a common support element (34) in such a manner that upon picking-up and transporting a printing plate (16) a fixing device (35) blocks the floating mounting of the respective suction nozzles (30) and upon delivery of a printing plate (16) the fixing device (35) releases the floating mounting of the respective suction nozzles (30).

8. The printing press with a handling device (10) according to any one or a plurality of the Claims 1 to 7, **characterized in that** the handling element (28) is exchangeable.

9. The printing press with a handling device (10) according to any one or a plurality of the Claims 1 to 8, **characterized in that** the handling element (28) is assigned a vibration device.

10. The printing press with a handling device (10) according to any one or a plurality of the Claims 1 to 9, **characterized in that** the handling element (28) extends over the entire axial extension of forme cylinders (13) and a printing unit (11) of the printing press.

## Revendications

1. Machine d'impression comportant un dispositif de manipulation (10), en particulier pour manipuler des plaques d'impression (16) lors d'un changement automatique de plaque d'impression dans une unité d'impression (11), comprenant un certain nombre d'unités d'impression (12) équipées de cylindres porte-cliché (13) et de transfert (14), de la machine d'impression, comportant un bras manipulateur (18), étant associé à une extrémité du bras manipulateur (18) une tête manipulatrice (19) qui présente un organe manipulateur (28), en particulier un organe de retenue pour plaques d'impression (16), **caractérisée en ce que** le bras manipulateur (18) est constitué en plusieurs pièces de plusieurs segments (20, 21, 22), étant réalisé à chaque extrémité de chaque segment (20, 21, 22) un axe de pivotement (23, 24, 25, 26) autour duquel au moins le segment respectif (20, 21, 22) peut pivoter et étant associé à chaque axe de pivotement (23, 24, 25, 26) un organe de commande (27) séparé destiné à assurer le mouvement de pivotement respectif et les axes de pivotement (23, 24, 25, 26) étant disposés parallèlement aux axes de rotation des cylindres porte-cliché et de transfert (14).

2. Machine d'impression comportant un dispositif de manipulation (10) selon la revendication 1, **caractérisée en ce que** le bras manipulateur (18) présente un premier segment (20) pour le raccorder à un bâti ou à une paroi de la machine d'impression et un deuxième segment (22) pour lui raccorder la tête manipulatrice (19).

3. Machine d'impression comportant un dispositif de manipulation (10) selon la revendication 2, **caractérisée en ce que**, aussi bien à l'extrémité du premier segment (20) par lequel le bras manipulateur (18) est raccordé au bâti ou à la paroi de la machine d'impression qu'à l'extrémité du deuxième segment (22) par lequel la tête manipulatrice (19) est raccordée au bras manipulateur (18), un axe de pivotement (23, 24) est respectivement réalisé, un organe de commande (27) étant respectivement associé à chacun de ces axes de pivotement.

4. Machine d'impression comportant un dispositif de manipulation (10) selon la revendication 3, **caractérisée en ce que** l'extrémité du premier segment (20) qui sert à raccorder le bras manipulateur (18) au bâti ou à la paroi est inamovible.

5. Machine d'impression comportant un dispositif de manipulation (10) selon une ou plusieurs des revendications 2 à 4, **caractérisée en ce que**, entre le premier segment (20) et le deuxième segment (22), est inséré au moins un troisième segment (21) par lequel le premier segment (20) et le deuxième segment (22) sont reliés entre eux.

6. Machine d'impression comportant un dispositif de manipulation (10) selon la revendication 5, **caractérisée en ce que**, aux extrémités des segments où le premier segment (20) et le deuxième segment (22) sont reliés mutuellement à un troisième segment (21) et éventuellement à des troisièmes segments (21), est réalisé respectivement un axe de pivotement (25, 26) auquel un organe de commande (27) est respectivement associé.

7. Machine d'impression comportant un dispositif de manipulation (10) selon une ou plusieurs des revendications 1 à 6, **caractérisée en ce que** l'organe manipulateur (28) se présente sous la forme un dispositif d'aspiration présentant plusieurs buses d'aspiration (30) pour la manipulation de plaques d'impression (16), étant prévues pour chacune des plaques d'impression (16) à manipuler deux buses d'aspiration (30) qui s'appuient en flottement sur un élément porteur commun (34) de manière à ce que, à la prise en charge et au transport d'une plaque d'impression (16), un dispositif de fixation (35) bloque l'appui flottant des buses d'aspiration respectives (30) et que, au dépôt d'une plaque d'impression (6), le dispositif de fixation (35) relâche l'appui flottant des buses d'aspiration respectives (30).

8. Machine d'impression comportant un dispositif de manipulation (10) selon une ou plusieurs des revendications 1 à 7, **caractérisée en ce que** l'organe manipulateur (28) est échangeable.

9. Machine d'impression comportant un dispositif de manipulation (10) selon une ou plusieurs des revendications 1 à 8, **caractérisée en ce qu'**un dispositif de vibration est associé à l'organe manipulateur (28).

10. Machine d'impression comportant un dispositif de manipulation (10) selon une ou plusieurs des revendications 1 à 9, **caractérisée en ce que** l'organe manipulateur (28) couvre toute l'extension axiale des cylindres porte-cliché (13) d'une unité d'impression (11) de la machine d'impression.
